# EUROPÄISCHE PATENTSCHRIFT

(11) **EP 4 214 444 B1**
(45) Veröffentlichungstag und Bekanntmachung des Hinweises auf die Patenterteilung: **12.03.2025**
(21) Anmeldenummer: 21782505.8
(22) Anmeldetag: 21.09.2021
(51) Int. Cl.: F23K 1/00, F23G 5/04, F26B 21/08, F26B 23/00, F26B 23/02, F23N 5/00

(54) **VERFAHREN UND ANLAGE ZUM THERMISCHEN VERWERTEN VON FESTEM BRENNSTOFF IN EINEM REAKTIONSRAUM**
METHOD AND INSTALLATION FOR THERMAL UTILIZATION OF SOLID FUEL IN A REACTION CHAMBER
PROCÉDÉ ET INSTALLATION DE VALORISATION THERMIQUE D'UN COMBUSTIBLE SOLIDE DANS UNE CHAMBRE DE RÉACTION

(30) Priorität: 21.09.2020 DE 102020124544
(43) Veröffentlichungstag der Anmeldung: 26.07.2023
(73) Patentinhaber: Fraunhofer-Gesellschaft zur Förderung der angewandten Forschung e.V., 80686 München (DE)
(72) Erfinder: HORNUNG, Andreas, 92237 Sulzbach-Rosenberg (DE); MEILLER, Martin, 92237 Sulzbach-Rosenberg (DE); DASCHNER, Robert, 92237 Sulzbach-Rosenberg (DE)
(86) Internationale Anmeldenummer: PCT/EP2021/075925
(87) Internationale Veröffentlichungsnummer: WO 2022/058612

(56) Entgegenhaltungen:
- EP-A2- 2 770 255
- JP-A- 2003 028 407
- JP-A- S52 113 065

## Beschreibung

Die Erfindung betrifft ein Verfahren und eine Anlage zum thermischen Verwerten von festem Brennstoff in einem Reaktionsraum gemäß dem Oberbegriff des Patentanspruches 1 bzw. gemäß dem Oberbegriff des Patentanspruches 11. Ebensolche sind in der EP 2 770 255 A2 gezeigt.

Unter "thermischer Verwertung" wird hier ein wärmeerzeugender Vorgang wie Feuerung, Vergasung oder Pyrolyse verstanden. Der hier erwähnte "feste Brennstoff" umfasst thermisch verwertbare Biomasse wie z. B. Holzhackschnitzel, Holzspäne, Pellets, sowie biogene Reststoffe wie z. B. Maisspindeln oder Olivenkerne, aber auch thermisch verwertbarer Müll.

Für Anlagen zur thermischen Verwertung von Biomasse und biogenen Reststoffen stellt die große Heterogenität und Schwankungsbreite der Charakteristika des Brennstoffes eine erhebliche verfahrenstechnische Herausforderung dar. Wichtige Parameter sind in diesem Zusammenhang unter anderem der Wassergehalt und die Schüttdichte des Brennstoffes, sowie die Partikelgrößenverteilung und der Feinanteil im Brennstoff. Gründe für ein Variieren dieser Parameter sind z. B.:
- die Unterschiedlichkeit der Brennstoffe (Holzhackschnitzel, Späne, Pellets, biogene Reststoffe wie z. B. Maisspindel, Olivenkerne etc.);
- Unterschiede in der Brennstoffaufbereitung, denn selbst Brennstoffe mit gleicher Einordnung variieren oft drastisch in der Qualität; z.B. besteht ein signifikanter Unterschied bei Heizwert und Wassergehalt für naturbelassenes Holz als Frischholz oder getrocknet aus der Nutzung von Abwärme einer Biogasanlage;
- Schwankungen in der Qualität des Brennstoffes bedingt durch Jahreszeit, Lagerbedingungen und Standort.

Variieren die genannten Parameter des Brennstoffes ohne die vorherige Kenntnis darüber bei Erreichen des Brennraums einer Feuerung, so treten Temperaturschwankungen im Brennraum auf, mit der Folge von Emissionsspitzen, Sinterung mineralischer Inhaltsstoffe und Schäden an der Anlagentechnik.

Um dies zu verhindern und der Heterogenität des Brennstoffes gerecht zu werden, werden in der Praxis verschiedene Maßnahmen angewendet. So werden zum Beispiel strenge Vorgaben an die Qualität des Brennstoffes gemacht, was letztlich ein umfassendes Management und Monitoring der Brennstoffqualität mit dem entsprechenden hohen Personal- und Kostenaufwand erfordert, oder zu einem höheren Aufwand im Bereich von Wartung und Betreuung der Anlage führt. Andere Maßnahmen sind organisatorischer Natur und bestehen darin, die Bandbreite des Brennstoffes zu begrenzen und Qualitätssicherung zu betreiben, wobei der dafür notwendige Aufwand erheblich sein kann, denn sie erfordert z.B. Brennstoffzertifizierung, Eingangs- und Qualitätskontrolle sowie die Definition zulässiger Parameter durch den Hersteller der Anlage. Diese organisatorischen Maßnahmen schränken die Flexibilität der Anlagen ein. Außerdem ist der Überwachungsaufwand zur Einhaltung klar definierter Brennstoffbänder erheblich und mit hohen Kosten verbunden.

Zur Vermeidung der mit den zuvor beschriebenen Maßnahmen verbundenen Nachteile können auch andere Konzepte angewendet werden. Eines dieser Konzepte besteht darin, durch Erfassung der Rauchgasfeuchte Rückschlüsse auf die Brennstofffeuchte zu ziehen und mit dieser Kenntnis die Feuerungsanlage zu steuern. Detaillierter beschrieben wird dieses Konzept beispielsweise in der DE 19917572 A1. Eine auf dem Wassergehalt im Rauchgas basierende Regelung einer Festbrennstoffbefeuerungseinrichtung ist in der DE 102007055168 A1 beschrieben. Ferner ist die Regelung einer Feuerungsanlage durch Rückschluss auf die Brennstoffqualität aus dem Rauchgas in der DE 19547258 A1 beschrieben.

Ein anderes, in der DE 4446022 A1 beschriebenes Konzept beruht auf der Erkenntnis, dass die Verbrennung von Abfällen nur dann am besten durchgeführt werden kann, wenn die Zusammensetzung bzw. die Beschaffenheit von zu verbrennenden Abfällen vor der Verbrennung ermittelt und ihre Verbrennung auf diese ermittelten Informationen abgestimmt wird, so dass eine vorausschauende Fahrweise der Verbrennung von Abfällen möglich ist. Hierfür wird der Wassergehalt der zur Verbrennung anstehenden Abfälle vor der Verbrennung bereits im Zuteilungsschacht mit Hilfe von Mikrowellensignalen ermittelt. Durch den Wassergehalt der Abfälle werden Signalschwächungen und/oder Phasenveränderungen bei diesen Mikrowellensignalen verursacht. Diese werden zur Ermittlung des Wassergehaltes in den Abfällen ausgewertet. Die dabei gewonnenen Informationssignale werden an eine Prozesssteuerungseinheit weitergeleitet, die zur Steuerung der Zufuhr von Luft für die auf dem Rost stattfindende Verbrennung der Abfälle vorgesehen ist. Die auf Mikrowellensignale basierende Messtechnik erfordert einen hohen Installationsaufwand und ist auch relativ teuer. Zudem ist die Messung nur an diskreten Punkten verfügbar.

Aus der AT 15458 U1 ist ein Verfahren zum Verbrennen von festem Brennstoff, insbesondere lignine und landwirtschaftliche Biomasse, bekannt, bei dem der Wassergehalt des Brennstoffes erfasst wird und unter Berücksichtigung des Energiegehaltes für eine gewählte Leistung die Zufuhr von Brennstoff bei höherem Wassergehalt erhöht und bei niedrigem Wassergehalt verkleinert wird. Außerdem wird der Anteil an Primärluft und/oder Sekundärluft in der Verbrennungsluft abhängig vom erfassten Wassergehalt des Brennstoffes gewählt. Auch das Verhältnis in der Verbrennungsluft zwischen Primärluft und Sekundärluft einerseits und Rezirkulationsgas andererseits wird in Abhängigkeit vom Wassergehalt des Brennstoffes gewählt. Ferner wird der Wassergehalt des Brennstoffes kontinuierlich oder diskontinuierlich während dessen Lagerung oder dessen Zufuhr durch einen Brennstoffförderkanal erfasst. Allerdings ist nicht angegeben, wie der Wassergehalt des Brennstoffes erfasst wird.

Vor diesem Hintergrund stellt sich die Aufgabe der Erfindung, bei dem Verfahren und der Anlage zum thermischen Verwerten von festem Brennstoff in einem Reaktionsraum, bei dem bzw. bei der der Wassergehalt des Brennstoffes ermittelt wird, bevor dieser in den Reaktionsraum eingebracht wird und der Prozess der thermischen Verwertung des Brennstoffes in Abhängigkeit von dem Wassergehalt des Brennstoffes gesteuert wird, Maßnahmen durchzuführen bzw. anzugeben, die eine einfache und kostengünstige Ermittlung des Wassergehalts des Brennstoffes und eventuell weiterer für die Steuerung des Prozesses der thermischen Verwertung nützlicher Parameter gestattet. JP 2003 028407 A und JP S52 113065 A zeigen weitere Verfahren zum thermischen Verwerten von festem Brennstoff in einem Reaktionsraum.

Hinsichtlich des Verfahrens wird die Aufgabe der Erfindung durch ein Verfahren nach Anspruch 1 gelöst.

Hinsichtlich der Anlage wird die Aufgabe der Erfindung durch eine Anlage nach Anspruch 11 gelöst.

Vorteilhafte Weiterbildungen der Erfindung finden sich in den Unteransprüchen.

Die Erfindung gestattet die Bereitstellung von Informationen über den Brennstoff, bevor dieser in den Reaktorraum transportiert wird. Infolgedessen können Veränderungen der Brennstoffqualität identifiziert und aus den Daten Brennstoffeigenschaften abgeleitet werden, die für eine effiziente und zielgerichtete Verbrennung von Bedeutung sind. Dazu gehören insbesondere Informationen über den Wassergehalt, die Schüttdichte, den Feinanteil, den Aschegehalt und den Heizwert. Diese Informationen können dem Betreiber der Anlage bzw. der Steuerung der Anlage zur Verfügung gestellt werden.

Erfindungsgemäß wird ein Gasstrom, der Luft, Stickstoff, Rezirkulationsgas, Abgas oder mit Sauerstoff angereicherte Luft sein kann, und eine Temperatur zwischen -10°C und 200°C haben kann, durch eine Brennstoffschüttung in einem Behälter, der ein Vorlagebehälter, eine Schleuse, eine Schurre, eine Schnecke oder ein von einer Brennstoffzufuhrvorrichtung separates Behältnis sein kann, geleitet. Beim Durchströmen der Schüttung laufen verschiedene physikalische Prozesse ab:
- es findet ein Wärmeübergang vom Gasstrom auf den Brennstoff oder umgekehrt statt; infolgedessen erfolgt z. B. eine Abkühlung des Gasstromes und Aufheizung der Brennstoffschüttung;
- es findet ein Trocknungsprozess des Brennstoffs und eine Aufnahme von Wasser in den Gasstrom statt;
- es findet ein Druckverlust über die Schüttung statt;
- es werden bei höheren Temperaturen flüchtige Bestandteile freigesetzt, welche z. B. über einen Flammenionisationsdetektor, kurz FID, analysiert werden können.

Diese Prozesse führen zu einer Veränderung der Beschaffenheit des Gases, welche mit vergleichsweise einfachen, standardisierten messtechnischen Instrumenten und Methoden bestimmt werden können, wie z. B.:
- Messung der Temperatur, des Druckes und der relativen Luftfeuchte in der Umgebung (Standardmesstechnik: z. B. Umgebungstemperatur [°C] und relative Umgebungsluftfeuchtigkeit [%] Temperatur/RH Almemo^{®}-Stecker; Messbereich: -50°C ...+200°C; 0% ... 100% RH);
- Messung von Temperaturen in der Schüttung sowie vor Eintritt und nach Austritt des Gases aus der Schüttung (Standardmesstechnik z. B. Messfühler: Thermoelemente; NiCr-Ni Almemo^{®}-Stecker Typ K; Messbereich: -200°C ... +1370°C);
- Messung des Druckes vor und nach der Schüttung (Standardmesstechnik: z. B. Messfühler: Silikonschlauch + Metallrohr; Staudruck/Strömung Almemo^{®}-Stecker; Messbereich 0Pa...6800Pa);
- Messung des Wassergehaltes auf der Abluftseite (Standardmesstechnik: z. B. Gasanalysator Dr. Födisch MCA 04) ;
- Messung des Umgebungsdruckes (Standardmesstechnik: digitales Manometer Modell Leo 2 der Firma Keller (Messbereich: 0 bar...300bar; 0°C...50°C).

Die Veränderung der Parameter des Gases nach der Schüttung kann zeitlich aufgelöst erfasst werden. Aus den Messkurven werden Kennwerte bzw. Funktionen (f_{Δp}(t), f_{w}(t), *f*'_{w}(t)*,* f_{T}(t), f_{ΔT}(t)) gebildet. Änderungen bei Kenngrößen bzw. in den Verläufen deuten auf eine geänderte Brennstoffqualität bzw. einen anderen Brennstoff hin. So können Änderungen der Brennstoffqualität erfasst werden. Auf dieser Basis können Warnhinweise an den Nutzer ausgegeben und/oder direkte steuerungstechnische Eingriffe erfolgen.

Die Brennstoffschüttung kann ein Teilstrom aus dem gesamten Brennstoffmassenstrom oder auch den gesamten Brennstoffmassenstrom erfassen.

Die Durchströmung der Brennstoffschüttung kann von oben nach unten oder von unten nach oben erfolgen.

Brennstoffschüttung und Gasstrom können vorzugsweise ein ΔT von mindestens 15 K aufweisen.

Die Abluft aus der Brennstoffschüttung kann in den thermischen Verwertungsprozess integriert werden, z. B. als Primärluft oder als Sekundärluft.

Die erfinderischen Maßnahmen können an bestehenden Anlagen nachgerüstet oder bei Neuanlagen von Anfang an berücksichtigt werden.

Eine Kopplung mit anderen messtechnischen Einrichtungen ist möglich (Prozessdaten der Anlage, Brennstoffwaage, Erfassung von Bilddaten vom Brennstoff etc.).

Eine vorgeschaltete Trocknung des Gasstromes kann z. B. durch Leitung des Gasstromes durch eine Silicagel-Schüttung erfolgen, um so Umgebungsluft bedingte Schwankungen zu eliminieren. Damit werden Unterschiede in der Abluft noch deutlicher gezeigt und der Prozess weiter verbessert.

Die Erfindung gestattet es, Informationen über den Brennstoff bereitzustellen, bevor dieser in den Reaktionsraum gelangt. Im Einzelnen werden
- Änderungen relevanter Brennstoffparameter, insbesondere Wassergehalt und Eigenschaften der Schüttung erfasst, so dass der Anlage die Information zur Verfügung gestellt werden kann, dass ein anderer Brennstoff eingesetzt und/oder sich die Qualität des Brennstoffes geändert hat;
- mit Hilfe des Druckverlusts unterschiedliche Schüttungen differenziert (Pellets, Hackgut, Späne etc.) und Informationen zum Feinanteil ermittelt;
- mit Hilfe des Wassergehaltes im Gasstrom vor dessen Eintritt in den Brennstoff und nach dessen Austritt aus dem Brennstoff Rückschlüsse auf den Wassergehalt des Brennstoffes ermöglicht;
- Informationen über die "Richtung" der Änderung bereitgestellt, also Informationen darüber ob eine Erhöhung oder eine Absenkung des Wassergehaltes stattgefunden hat oder sich die Partikelgröße erhöht oder vermindert hat;
- an Hand der Daten und durch den Abgleich von Datensätzen Brennstoffe und Brennstoffqualitäten Gruppen zugeordnet;
- basierend auf der Detektion des Brennstoffes bzw. der Brennstoffeigenschaften die Betriebsweisen der Anlage angepasst, z. B. durch Erhöhung oder Reduzierung des Brennstoffmassenstromes, Erhöhung oder Reduzierung des Anteils an Rezirkulationsluft, Verstärkung oder Reduzierung der Vorwärmung der Brennstoffluft.

Nachfolgend wird nun ein Ausführungsbeispiel der Erfindung anhand der beigefügten Zeichnungsfigur, die den prinzipiellen Aufbau einer Anlage nach der Erfindung und den prinzipiellen Ablauf eines Verfahrens nach der Erfindung schematisiert zeigt, beschrieben.

Wie aus der Zeichnung ersichtlich ist, weist eine Anlage zum thermischen Verwerten von festem Brennstoff ein Behältnis 1 zur Aufnahme einer Brennstoffschüttung auf. Das Behältnis 1 ist einem nicht dargestellten Reaktionsraum vorgeschaltet, in den der Brennstoff nach Verlassen des Behältnisses 1 einbringbar ist, um dort durch Verbrennung thermisch verwertet zu werden. Dem Behältnis 1 vorgeschaltet ist ein Heißluftgebläse 2, das einen Gasstrom beschleunigt und erhitzt, der zuvor eine Trocknungsvorrichtung in Form einer Silicagel-Schüttung 3 durchströmt hat. Der das Heißluftgebläse 2 verlassende Gasstrom durchströmt die Brennstoffschüttung in dem Behältnis 1.

Mittels verschiedener nicht dargestellter Messvorrichtungen werden verschiedene physikalische, für die thermische Verwertung relevante Parameter wie z. B. Druck und Temperatur des Gasstromes vor Eintritt in die und nach Austritt aus der Brennstoffschüttung und erfindungsgemäß der Feuchtigkeitsgehalt des Gasstromes vor dessen Eintritt in die Brennstoffschüttung und nach dessen Austritt aus der Brennstoffschüttung gemessen. Diese Messwerte werden einer Auswerteeinheit 4 zugeführt, die Rückschlüsse auf den Wassergehalt und andere für die thermische Verwertung relevante Parameter wie Dichte der Schüttung und Feinanteil der Schüttung. Die von der Auswerteeinheit 4 ermittelten Daten werden einer Steuerungseinheit 5 zugeführt, die den thermischen Verwertungsprozesses unter Berücksichtigung dieser Daten steuert. Die Auswerteeinheit 4 kann bei der Auswertung der ihr zugeführten Messwerte Rückgriff auf eine Datenbasis 6 nehmen, in der bestimmte für den thermischen Verwertungsprozess relevante Daten abgespeichert sind.

Optional können zusätzlich zu den aus der Veränderung des Gasstromes beim Durchtritt durch die Brennstoffschüttung erfassten Brennstoffeigenschaften weitere Parameter des Brennstoffes erfasst werden. Diese weiteren Parameter können dazu dienen, die aus der Veränderung des Gasstromes beim Durchtritt durch die Brennstoffschüttung erfassten Brennstoffeigenschaften weiter zu verfeinern und/oder zu plausibilisieren. Hierzu können weitere messtechnische Einrichtungen vorhanden sein. Diese können ausgewählt sein aus Prozessdaten der Anlage und/oder einer Brennstoffwaage zur Erfassung der Brennstoffmasse und/oder einer Einrichtung zur Erfassung der Schüttdichte und/oder einer Einrichtung zur Erfassung von Bilddaten des Brennstoffs. Aus der Änderung der Brennstoffmasse kann ebenfalls der Wassergehalt bestimmt werden, was zu einer redundanten und dadurch zuverlässigeren Erfassung führt.

Bei der Auswertung der der Auswerteeinheit zugeführten Messwerte und Daten werden zwei Ansätze verfolgt und kombiniert, um bestmögliche Ergebnisse zu erzielen:
- Bei der datenbasierten Auswertung erfolgt ein Abgleich zwischen hinterlegten Daten bzw. Profilen und den erzeugten Messwerten. Durch Verfahren wie z. B. eine Kreuzkorrelation oder andere vergleichbare mathematische Methoden werden Ähnlichkeiten bzw. Abweichungen ermittelt und auf dieser Basis entschieden, um welche Art von Brennstoff es sich handelt.
- Bei dem analytischen Ansatz ist eine Information über die Masse des Brennstoffes zumindest zu Beginn erforderlich.

Vereinfachend wird bei diesem Ansatz der Brennstoff als eine Mischung aus Anteilen von Wasser, Asche und Brennbarem unterschieden. An Hand der Masse und weiterer Messwerte (erfindungsgemäß Wassergehalt in Zu- und Abluft) wird eine Massen- und Energiebilanz des Trocknungsprozesses aufgestellt. So wird zunächst die Menge an Wasser berechnet, die ausgetrieben wurde und so analytisch auf den Wassergehalt zurückgerechnet. Über die Messwerte der Temperaturen wird die Aufheizung des Schüttgutes bewertet und erfasst.

Selbstverständlich ist die Erfindung nicht auf die dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Ausführungsformen definieren, so dient diese Bezeichnung der Unterscheidung zweier gleichartiger Ausführungsformen, ohne eine Rangfolge festzulegen.

## Patentansprüche

1. Verfahren zum thermischen Verwerten von festem Brennstoff in einem Reaktionsraum, wobei der Wassergehalt des Brennstoffes ermittelt wird, bevor dieser in den Reaktionsraum eingebracht wird, und der Prozess der thermischen Verwertung des Brennstoffes in Abhängigkeit vom Wassergehalt des Brennstoffes gesteuert wird, **dadurch gekennzeichnet, dass** ein Gasstrom durch den Brennstoff geleitet wird und die Feuchtigkeit des Gasstromes nach dessen Austritt aus dem Brennstoff gemessen und aus dem die Feuchtigkeit des Gasstromes darstellenden Messwert der Wassergehalt des Brennstoffes ermittelt wird,
wobei die Feuchtigkeit des Gasstromes auch vor dessen Eintritt in den Brennstoff gemessen und bei der Ermittlung des Wassergehaltes des Brennstoffes berücksichtigt wird.

2. Verfahren nach Anspruch 1, **dadurch gekennzeichnet, dass** die Temperatur des Gasstromes vor dessen Eintritt in den Brennstoff und/oder nach dessen Austritt aus dem Brennstoff gemessen und bei der Prozesssteuerung berücksichtigt wird und/oder
dass der Druck des Gasstromes vor dessen Eintritt in den Brennstoff und/oder nach dessen Austritt aus dem Brennstoff gemessen und bei der Prozesssteuerung berücksichtigt wird.

3. Verfahren nach einem der Ansprüche 1 oder 2, **dadurch gekennzeichnet, dass** die Temperatur des Gasstromes gemessen wird, während er sich in dem Brennstoff befindet.

4. Verfahren nach einem der Ansprüche 1 bis 3, **dadurch gekennzeichnet, dass** der Gasstrom vor dessen Eintritt in den Brennstoff eine höhere oder niedrigere Temperatur als der Brennstoff am Ort des Eintritts des Gasstromes in den Brennstoff hat.

5. Verfahren nach Anspruch 4,**dadurch gekennzeichnet, dass** die Temperaturdifferenz zwischen dem Gasstrom und dem Brennstoff mindestens 15 K beträgt.

6. Verfahren nach einem der Ansprüche 1 bis 5, **dadurch gekennzeichnet, dass** der Gasstrom vor dessen Eintritt in den Brennstoff eine Temperatur hat, die im Bereich zwischen -10°C und 200°C liegt.

7. Verfahren nach einem der Ansprüche 1 bis 6, **dadurch gekennzeichnet, dass** der Gasstrom nach dessen Austritt als Primärluft und/oder Sekundärluft bei der thermischen Verwertung des Brennstoffes verwendet wird.

8. Verfahren nach einem der Ansprüche 1 bis 7, **dadurch gekennzeichnet, dass** der Gasstrom vor dessen Eintritt in den Brennstoff getrocknet wird oder dass der Gasstrom um ihn zu trocknen durch eine Silicagel-Schüttung (3) geleitet wird.

9. Verfahren nach einem der Ansprüche 1 bis 8, **dadurch gekennzeichnet, dass** der Gasstrom aus einem der folgenden Gase: Luft, Stickstoff, Rezirkulationsgas, Abgas, mit Sauerstoff angereicherte Luft, besteht.

10. Verfahren nach einem der Ansprüche 1 bis 9, **dadurch gekennzeichnet, dass** der von dem Gasstrom durchströmte Brennstoff die gesamte Menge oder nur ein Teil des in den Reaktionsraum eingebrachten Brennstoffes ist.

11. Anlage zum thermischen Verwerten von festem Brennstoff in einem Reaktionsraum, dem ein Behältnis (1) zur Aufnahme einer Brennstoffschüttung vorgeschaltet ist, wobei die Anlage weiterhin eine Einrichtung zur Ermittlung des Wassergehaltes des Brennstoffes enthält, bevor dieser in den Reaktionsraum eingebracht wird, und wobei die Anlage weiterhin eine Steuerungseinheit (5) enthält, welche dazu eingerichtet ist, den Prozess der thermischen Verwertung des Brennstoffes in Abhängigkeit vom Wassergehalt des Brennstoffes zu steuern, **dadurch gekennzeichnet, dass** die Einrichtung zur Ermittlung des Wassergehaltes eine Einrichtung (2) zum Erzeugen eines Gasstromes enthält, der durch die Brennstoffschüttung in dem Behältnis (1) leitbar ist, und weiterhin eine Messvorrichtung zur Messung der Feuchtigkeit des Gasstromes vor dessen Eintritt in die Brennstoffschüttung sowie eine Messvorrichtung zur Messung der Feuchtigkeit des Gasstromes nach dessen Austritt aus der Brennstoffschüttung vorhanden ist, sowie eine Auswerteeinheit (4) zum Ermitteln des Wassergehaltes des Brennstoffes aus dem die Feuchtigkeit des Gasstromes darstellenden Messwert, und dass die Einrichtung zur Ermittlung des Wassergehaltes dazu eingerichtet ist, der Steuerungseinheit (5) den so ermittelten Wassergehalt des Brennstoffes für dessen Berücksichtigung bei der Prozesssteuerung zu übermitteln.

12. Anlage nach Anspruch 11, **dadurch gekennzeichnet, dass** die Einrichtung zum Erzeugen des Gasstromes ein Heißluftgebläse (2) aufweist und/oder
dass die Einrichtung zum Erzeugen des Gasstromes eine Trocknungsvorrichtung (3) für den Gasstrom aufweist.

13. Anlage nach Anspruch 12, **dadurch gekennzeichnet, dass** die Trocknungsvorrichtung (3) eine Silicagel-Schüttung enthält, durch die der Gasstrom leitbar ist, bevor er in die Brennstoffschüttung eintritt und/oder
dass die Silicagel-Schüttung (3) dem Heißluftgebläse (2) vorgeschaltet ist.

14. Anlage nach einem der Ansprüche 11 bis 13, **dadurch gekennzeichnet, dass** das Behältnis (1) ein Vorlagebehälter, eine Schleuse, eine Schurre, eine Schnecke ist oder ein von einer Brennstoffzufuhrvorrichtung separates Behältnis ist.

15. Anlage nach einem der Ansprüche 11 bis 14, **dadurch gekennzeichnet, dass** das Behältnis (1) und der Reaktionsraum durch eine Leitung verbunden sind, durch die der Gasstrom nach dessen Austritt aus der Brennstoffschüttung in den Reaktionsraum leitbar ist, um dort als Primärluft und/oder Sekundärluft verwendbar zu sein.

## Claims

1. Method for thermally recycling solid fuel in a reaction chamber, the water content of the fuel being determined before it is introduced into the reaction chamber, and the process of thermally recycling the fuel being controlled on the basis of the water content of the fuel, **characterized in that** a gas stream is passed through the fuel and the humidity of the gas stream after it leaves the fuel is measured and the water content of the fuel is determined from the measured value representing the humidity of the gas stream, the humidity of the gas stream being also measured before it enters the fuel and taken into account for determining the water content of the fuel.

2. Method according to claim 1, **characterized in that** the temperature of the gas stream is measured before it enters the fuel and/or after it leaves the fuel and is taken into account in the process control and/or
**in that** the pressure of the gas stream is measured before it enters the fuel and/or after it leaves the fuel and is taken into account in the process control.

3. Method according to any one of claims 1 or 2, **characterized in that** the temperature of the gas stream is measured while it is in the fuel.

4. Method according to any one of claims 1 to 3, **characterized in that** the gas stream, before it enters the fuel, has a higher or lower temperature than the fuel at the point of entry of the gas stream into the fuel.

5. Method according to claim 4, **characterized in that** the temperature difference between the gas stream and the fuel is at least 15 K.

6. Method according to any one of claims 1 to 5, **characterized in that** the gas stream, before it enters the fuel, has a temperature which is in the range between -10°C and 200°C.

7. Method according to any one of claims 1 to 6, **characterized in that** the gas stream, after its exit, is used as primary air and/or secondary air in the thermal recycling of the fuel.

8. Method according to any one of claims 1 to 7, **characterized in that** the gas stream is dried before it enters the fuel or **in that** the gas stream is passed through a silica gel bed (3) in order to dry it.

9. Method according to any one of claims 1 to 8, **characterized in that** the gas stream consists of one of the following gases: air, nitrogen, recirculation gas, exhaust gas, air enriched with oxygen.

10. Method according to any one of claims 1 to 9, **characterized in that** the fuel through which the gas stream flows is the entire quantity or only a part of the fuel introduced into the reaction chamber.

11. Installation for thermally recycling solid fuel in a reaction chamber, upstream of which a container (1) is arranged in order to receive a fuel bed, the installation further containing a device for determining the water content of the fuel before it is introduced into the reaction chamber, and the installation further containing a control unit (5) which is designed to control the process of thermally recycling the fuel on the basis of the water content of the fuel, **characterized in that** the device for determining the water content contains a device (2) for generating a gas stream which can be passed through the fuel bed in the container (1), and furthermore a measuring apparatus for measuring the humidity of the gas stream before it enters the fuel bed and a measuring apparatus for measuring the humidity of the gas stream after it leaves the fuel bed, and an evaluation unit (4)) for determining the water content of the fuel from the measured value representing the humidity of the gas stream and **in that** the device for determining the water content is designed to transmit the thus determined water content of the fuel to the control unit (5) for it to be taken into account in the process control.

12. Installation according to claim 11, **characterized in that** the device for generating the gas stream includes a hot air blower (2) and/or in that the device for generating the gas stream includes a drying apparatus (3) for the gas stream.

13. Installation according to claim 12, **characterized in that** the drying apparatus (3) contains a silica gel bed through which the gas stream can be passed before it enters the fuel bed and/or in that the silica gel bed (3) is arranged upstream of the hot air blower (2).

14. Installation according to any one of claims 11 to 13, **characterized in that** the container (1) is a collection container, a lock, a chute, a screw or a container separate from a fuel supply apparatus.

15. Installation according to any one of claims 11 to 14, **characterized in that** the container (1) and the reaction chamber are connected by a line through which the gas stream can be passed after it leaves the fuel bed into the reaction chamber where it can be used as primary air and/or secondary air.

## Revendications

1. Procédé de valorisation thermique d'un combustible solide dans une chambre de réaction, dans lequel la teneur en eau du combustible est déterminée avant que celui-ci ne soit introduit dans la chambre de réaction, et le processus de valorisation thermique du combustible est commandé en fonction de la teneur en eau du combustible,
**caractérisé en ce qu'**un flux de gaz est dirigé à travers le combustible, et l'humidité du flux de gaz est mesurée après qu'il est sorti du combustible, et la teneur en eau du combustible est déterminée à partir de la valeur mesurée représentant l'humidité du flux de gaz,
sachant que l'humidité du flux de gaz est également mesurée avant qu'il n'entre dans le combustible et est prise en compte lors de la détermination de la teneur en eau du combustible.

2. Procédé selon la revendication 1,
**caractérisé en ce que** la température du flux de gaz est mesurée avant qu'il n'entre dans le combustible et/ou après qu'il est sorti du combustible et est prise en compte lors de la commande du processus, et/ou
**en ce que** la pression du flux de gaz est mesurée avant qu'il n'entre dans le combustible et/ou après qu'il est sorti du combustible et est prise en compte lors de la commande du processus.

3. Procédé selon l'une des revendications 1 ou 2,
**caractérisé en ce que** la température du flux de gaz est mesurée pendant qu'il se trouve dans le combustible.

4. Procédé selon l'une des revendications 1 à 3,
**caractérisé en ce que** le flux de gaz, avant qu'il n'entre dans le combustible, a une température supérieure ou inférieure à celle du combustible à l'endroit où le flux de gaz entre dans le combustible.

5. Procédé selon la revendication 4,
**caractérisé en ce que** la différence de température entre le flux de gaz et le combustible est d'au moins 15 K.

6. Procédé selon l'une des revendications 1 à 5,
**caractérisé en ce que** le flux de gaz, avant qu'il n'entre dans le combustible, a une température dans la plage comprise entre -10 °C et 200 °C.

7. Procédé selon l'une des revendications 1 à 6,
**caractérisé en ce que** le flux de gaz, après qu'il est sorti, est utilisé comme air primaire et/ou comme air secondaire lors de la valorisation thermique du combustible.

8. Procédé selon l'une des revendications 1 à 7,
**caractérisé en ce que** le flux de gaz est séché avant qu'il n'entre dans le combustible, ou **en ce que** le flux de gaz est dirigé à travers un lit de gel de silice pour être séché.

9. Procédé selon l'une des revendications 1 à 8,
**caractérisé en ce que** le flux de gaz est constitué d'un des gaz suivants : air, azote, gaz de recirculation, gaz d'échappement, air enrichi en oxygène.

10. Procédé selon l'une des revendications 1 à 9,
**caractérisé en ce que** le combustible traversé par le flux de gaz est la totalité ou seulement une partie du combustible introduit dans la chambre de réaction.

11. Installation de valorisation thermique d'un combustible solide dans une chambre de réaction en amont de laquelle est placé un récipient (1) destiné à recevoir un lit de combustible, l'installation comprenant en outre un dispositif de détermination de la teneur en eau du combustible avant que celui-ci ne soit introduit dans la chambre de réaction, et l'installation comprenant en outre une unité de commande (5) conçue pour commander le processus de valorisation thermique du combustible en fonction de la teneur en eau du combustible,
**caractérisée en ce que** le dispositif de détermination de la teneur en eau comprend un dispositif (2) de génération d'un flux de gaz qui peut être dirigé à travers le lit de combustible dans le récipient (1), et **en ce qu'**il est prévu en outre un dispositif de mesure pour mesurer l'humidité du flux de gaz avant qu'il n'entre dans le lit de combustible, ainsi qu'un dispositif de mesure pour mesurer l'humidité du flux de gaz après qu'il est sorti du lit de combustible, ainsi qu'une unité d'évaluation (4) pour déterminer la teneur en eau du combustible à partir de la valeur mesurée représentant l'humidité du flux de gaz, et **en ce que** le dispositif de détermination de la teneur en eau est conçu pour transmettre à l'unité de commande (5) la teneur en eau ainsi déterminée du combustible pour qu'elle soit prise en compte lors la commande du processus.

12. Installation selon la revendication 11,
**caractérisée en ce que** le dispositif de génération du flux de gaz comporte une soufflerie d'air chaud (2), et/ou
**en ce que** le dispositif de génération du flux de gaz comporte un dispositif de séchage (3) du flux de gaz.

13. Installation selon la revendication 12,
**caractérisée en ce que** le dispositif de séchage (3) comprend un lit de gel de silice à travers lequel le flux de gaz peut être dirigé avant d'entrer dans le lit de combustible, et/ou
**en ce que** le lit de gel de silice (3) est placé en amont de la soufflerie d'air chaud (2).

14. Installation selon l'une des revendications 11 à 13,
**caractérisée en ce que** le récipient (1) est un récipient collecteur, un sas, une goulotte, une vis sans fin ou un récipient séparé d'un dispositif d'alimentation en combustible.

15. Installation selon l'une des revendications 11 à 14,
**caractérisée en ce que** le récipient (1) et la chambre de réaction sont reliés par une conduite par laquelle le flux de gaz peut être dirigé dans la chambre de réaction après qu'il est sorti du lit de combustible, afin d'y être utilisable comme air primaire et/ou comme air secondaire.
